# EUROPÄISCHE PATENTSCHRIFT

(11) **EP 0 757 807 B1**
(45) Veröffentlichungstag und Bekanntmachung des Hinweises auf die Patenterteilung: **29.12.1997**
(21) Anmeldenummer: 95915766.0
(22) Anmeldetag: 10.04.1995
(51) Int. Cl.: G03G 15/00, G03G 15/20

(54) **SYSTEM UND VERFAHREN ZUR VERMEIDUNG VON SCHLUPF BEIM TRANSPORT EINES AUFZEICHNUNGSTRÄGERS IN EINEM ELEKTROGRAFISCHEN DRUCK- ODER KOPIERGERÄT**
SYSTEM AND PROCESS FOR PREVENTING SLIP IN THE TRANSPORT OF A PRINTING SUBSTRATE IN AN ELECTROGRAPHIC PRINTER OR COPIER
SYSTEME ET PROCEDE PERMETTANT A UN SUPPORT D'IMPRESSION SITUE DANS UNE IMPRIMANTE OU UN PHOTOCOPIEUR ELECTROGRAPHIQUE, DE GLISSER PENDANT LE TRANSPORT

(30) Priorität: 27.04.1994 DE 4414733
(43) Veröffentlichungstag der Anmeldung: 12.02.1997
(73) Patentinhaber: Océ Printing Systems GmbH, 85586 Poing (DE)
(72) Erfinder: KREITER, Alexander, D-85457 Wörth (DE); KREMASTIOTIS, Vassilis, D-82110 Germering (DE)
(74) Vertreter: Schaumburg, Thoenes, Thurn Patentanwälte
(86) Internationale Anmeldenummer: DE9500490
(87) Internationale Veröffentlichungsnummer: WO9529430

(56) Entgegenhaltungen:
- EP-A- 0 572 050
- PATENT ABSTRACTS OF JAPAN vol. 005 no. 206 (M-104) ,26.Dezember 1981 & JP,A,56 122758 (HITACHI SEIKO LTD) 26.September 1981,
- F & M FEINWERKTECHNIK MIKROTECHNIK MESSTECHNIK., Bd. 100, Nr. 8, August 1992 MUNCHEN DE, Seiten 339-343, XP 000311996 K. MAYER 'Präzise gesteuerte Schrittmotoren ermöglichen Rückseitendruck'
- IBM TECHNICAL DISCLOSURE BULLETIN, Bd. 35, Nr. 4B, September 1992 NEW YORK US, Seiten 436-439, XP 000314014 NN 'Continuous Forms Output Buffer'

## Beschreibung

Die Erfindung bezieht sich auf ein System und ein Verfahren zur Vermeidung von Schlupf beim Transport eines Aufzeichnungsträgers in einem elektrografischen Druck- oder Kopiergerät. In Endlosform vorliegende Aufzeichnungsträger werden in elektrografischen Druck- oder Kopiergeräten an verschiedene Aggregate herangeführt, die an einem Aufzeichnungstragertransportweg angeordnet sind. Um einen sicheren Transport des Aufzeichnungsträgers zu gewährleisten, werden häufig Aufzeichnungsträger verwendet, die eine Randperforation aufweisen. In die Randperforation greifen Traktorantriebe ein, mit deren Hilfe der Aufzeichnungsträger in bestimmten Toleranzbereichen schlupffrei transportierbar ist.

Im Bereich der Fixiereinrichtung werden besondere Anforderungen bezüglich eines schlupffreien Aufzeichnungsträgertransportes gestellt. In einer Fixiereinrichtung, wie sie beispielsweise aus US- A 4 147 922 bekannt ist, wird der Aufzeichnungsträger deshalb zwischen einer Andruck- und einer Fixierwalze durch Friktion transportiert. Mindestens eine der beiden gegeneinander gepreßten Walzen ist dazu motorisch angetrieben. Beim Durchlauf zwischen den beiden Walzen, von denen mindestens eine beheizt ist, wird ein auf dem Aufzeichnungsträger lose aufgebrachtes Tonerbild in den Aufzeichnungsträger eingeschmolzen.

Bei einfachem Durchtransport des Aufzeichnungsträgers zwischen der Fixier- und der Andruckwalze kann auf Grund der Wärmeeinwirkung und des hohen Drucks Faltenbildung des Aufzeichnungsträgers auftreten. Deshalb wird der Aufzeichnungsträger vor Durchlauf zwischen der Fixier- und der Andruckwalze gestrafft. Dazu ist in Aufzeichnungsträgertransportrichtung vor den beiden Walzen ein Gleitsattel und eine Papierbremse vorgesehen. Der Gleitsattel befindet sich zwischen den Walzen und der Papierbremse. Die mit Unterdruck betriebene Papierbremse saugt den Aufzeichnungsträger an und bremst diesen entsprechend dem verfügbaren Unterdruck mehr oder weniger stark. Der durch die Friktion zwischen Fixier- und Andruckwalze hervorgerufenen Kraft in Aufzeichnungsträgertransportrichtung wirkt die Kraft entgegen, die durch die Papierbremse hervorgerufen ist. Der Aufzeichnungsträger wird über den Sattel gespannt.

Zur Papierbremse wird der Aufzeichnungsträger mit konstanter Geschwindigkeit über den Aufzeichnungsträgertransportweg herangeführt. Um temporäre Unterschiede der Aufzeichnungsträgertransportgeschwindigkeit auszugleichen, ist vor der Papierbremse ein Schlaufenzieher angeordnet.

Ein System wie im Oberbegriff des Anspruches 1, sowie ein Verfahren wie im Oberbegriff des Anspruches 7, sind aus EP-A-0572050 bekannt.

Es hat sich nun gezeigt, daß bei den bekannten Vorrichtungen Schlupf zwischen der Fixierwalze und/oder der Andruckwalze einerseits und dem Aufzeichnungsträger andererseits auftreten kann. Dieser Schlupf tritt dann auf, wenn die Reibung zwischen dem Aufzeichnungsträger und dem Sattel und der Papierbremse größer ist, als die Reibung zwischen dem Aufzeichnungsträger und den Walzen. Dieses ungünstige Reibungsverhältnis hat seine Ursachen in einer Wärmeausdehnung der Fixier- und Andruckwalze, der Beölung der Fixierwalze, ungleichmäßigen Andruckkräften entlang der Fixier- und Andruckwalzen und/oder in den Eigenschaften des verarbeiteten Aufzeichnungsträgers. Ein Verwischen des Druckbildes oder gar dessen Zerstörung kann nicht mit Sicherheit ausgeschlossen werden.

Der Erfindung liegt die Aufgabe zugrunde, ein System und ein Verfahren zur Vermeidung von Schlupf beim Transport eines Aufzeichnungsträgers in einer Fixierstation eines elektrografischen Druck- oder Kopiergeräts aufzuzeigen, mit dessen Hilfe dem Auftreten von Schlupf zwischen dem Aufzeichnungsträger einerseits und der Fixierwalze und/oder der Andruckwalze andererseits entgegengewirkt werden kann.

Dieses Problem wird anhand der in den Patentansprüchen 1 und 7 angegebenen Merkmale gelöst. Vorteilhafte Ausgestaltungen und Weiterbildungen der Erfindung sind in den Unteransprüchen angegeben.

Durch die Erfindung kann auftretender Schlupf so früh erkannt werden, daß Gegenmaßnahmen eingeleitet werden können, bevor eine Beeinträchtigung des Druckbildes erfolgen kann. Bei einer Veränderung der Papiereigenschaften, der Andruckkräfte zwischen Fixier- und Andruckwalze auf Grund deren Wärmedehnung ist es nicht mehr erforderlich, das Druck- oder Kopiergerät anzuhalten und manuelle Änderungen der Andruck- oder Bremskräfte vorzunehmen. Vielmehr werden diese Kräfte automatisch so aufeinander abgestimmt, daß ein auftretender Schlupf ohne Betriebsunterbrechung beseitigbar ist.

Gemäß einer Ausgestaltung und Weiterbildung der Erfindung steuert die Bremskraftsteuerung die Bremskraft so, daß bei Unterschreiten der Sollauslenkzeit die Bremskraft erhöht wird. Dadurch ist gewährleistet, daß nicht nur ein möglicher Schlupf verhindert wird, sondern zudem auch eine möglichst gute Straffung des Aufzeichnungsträgers vor der Fixier- und Andruckwalze gewährleistet ist.

Gemäß einer weiteren Weiterbildung und Ausgestaltung der Erfindung wird bei Erreichen der minimalen Bremskraft die Differenz der Walzendrehzahlen erhöht, die bei Erreichen verschiedener Auslenkpunkte des Längenausgleichselements eingestellt werden. Die Bremskraftsteuerung stellt zusätzlich die Bremskraft auf einen Sollwert ein. Durch diese Maßnahmen wird der Einstellbereich so vergrößert, daß für den Fall, wenn trotz einer Reduzierung der Bremskraft auf einem Minimalwert noch immer Schlupf auftritt, diesem Schlupf weiter entgegengewirkt werden kann.

Durch eine weitere Weiterbildung und Ausgestaltung der Erfindung wird bei Vorliegen einer maximalen Bremskraft und einer der Sollauslenkzeit entsprechenden Auslenkzeit die Differenz der Walzendrehzahlen erniedrigt, die bei Erreichen verschiedener Auslenkpunkte des Längenausgleichselements eingestellt werden. Ferner steuert die Bremskraftsteuerung die Bremskraft auf einen Sollwert. Durch diese Maßnahmen kann für den Fall, daß kein Schlupf vorliegt, die Straffung des Aufzeichnungsträgers vor Durchlauf durch die Andruck- und Fixierwalze optimiert werden.

Gemäß einer weiteren Weiterbildung und Ausgestaltung der Erfindung wird bei Vorliegen einer minimalen Bremskraft, einer maximalen Differenz der Walzendrehzahlen und einer Überschreitung der maximalen Auslenkzeit der Druckbetrieb unterbrochen. Durch diese Maßnahme ist gewährleistet, daß für den Fall, daß alle Einstellmöglichkeiten ausgeschöpft sind und dennoch Schlupf auftritt, der Druckbetrieb unterbrochen und eine Ausgabe von mit ungenügendem Druckbild bedruckten Aufzeichnungsträgern vermieden wird.

Gemäß einer weiteren Weiterbildung und Ausgestaltung der Erfindung ist als Bremseinrichtung eine pneumatische Bremse vorgesehen, die über ein steuerbares Ventil mit einem Gebläse gekoppelt ist. Mit Hilfe der pneumatischen Bremse kann der Aufzeichnungsträger mehr oder weniger stark auf die Gleitfläche der Bremseinrichtung angesaugt werden. Durch Verändern des Unterdrucks ist der Reibungswiderstand veränderbar. Eine Veränderung des Unterdrucks kann auf einfache Weise durch ein steuerbares Ventil vorgenommen werden.

Ein Ausführungsbeispiel der Erfindung wird im folgenden anhand der Zeichnung näher erläutert. Dabei zeigen
- Figur 1: eine schematische Darstellung einer Fixierstation eines elektrografischen Druck- oder Kopiergeräts,
- Figur 2: eine Prinzipdarstellung eines Längenausgleichselements der Fixierstation,
- Figur 3: ein Zeit-Geschwindigkeitsdiagramm der Fixier- und Andruckwalzen der Fixierstation,
- Figur 4: ein Ablaufdiagramm zur Festlegung der Startbedingungen für das erfindungsgemäße Verfahren und
- Figur 5: ein Ablaufdiagramm für das erfindungsgemäße Verfahren zur Vermeidung von Schlupf beim Transport eines Aufzeichnungsträgers.

Ein elektrografisches Druck- oder Kopiergerät zum Bedrucken von Aufzeichnungsträgern 4 in Form von Endlospapier enthält eine in der Figur 1 schematisch dargestellte Fixierstation. Die Fixierstation ist als Thermodruckfixierstation ausgebildet. Sie enthält eine beheizte Fixierwalze 1 und eine Andruckwalze 2. Die Andruckwalze 2 wird durch eine nicht dargestellten Anschwenk- und Andruckvorrichtung in Richtung der Fixierwalze 1 gedrückt. Die Fixierwalze 1 besteht aus einem Aluminiumzylinder mit darauf angeordneter wärmebeständiger Beschichtung. Die elektromotorisch angetriebene Fixierwalze 1 wird durch eine nicht dargestellte Beölungsvorrichtung mit Trennmittel versorgt. Das Trennmittel verhindert ein Anhaften von Tonerteilchen auf der Beschichtung der Fixierwalze 1. Der Antrieb der Fixierwalze 1 und der aus Aluminium bestehenden, mit Silikon beschichteten Andruckwalze 2 erfolgt durch einen elektromotorischen Antrieb. Diesem elektromotorischem Antrieb ist eine Walzenantriebssteuerung 7 zugeordnet, die den Antrieb entsprechend der gewünschten Walzengeschwindigkeit ansteuert. Zwischen der Fixierwalze 1 und der Andruckwalze 2 wird ein Aufzeichnungsträger 4 durch Friktion transportiert. Der Transport erfolgt in Aufzeichnungsträgertransportrichtung 6.

Den Fixier- und Andruckwalzen 1, 2 sind in Aufzeichnungsträgertransportrichtung 6 ein erster und ein zweiter Vorwärmsattel 11, 12 vorgelagert. Mit Hilfe der Vorwärmsättel 11, 12 wird das Endlospapier 4 für den eigentlichen Fixiervorgang zwischen der Fixier- und Andruckwalze 1, 2 vorgewärmt. Dazu gleitet das Endlospapier 4 flächig auf den dem Endlospapier 4 zugewandten Gleitflächen der Vorwärmsättel 11, 12. Um den Kontakt zwischen den Gleitflächen und dem Endlospapier 4 zu optimieren, weisen die Vorwärmsättel 11, 12 nicht dargestellte Ansaugöffnungen auf, die über Schlauchverbindungen 13 und eine den Vorwärmsätteln 11, 12 in Aufzeichnungsträgertransportrichtung 6 vorgelagerten Bremseinrichtung 3 mit einem Unterdruck erzeugenden Gebläse 14 verbunden sind. Die Bremseinrichtung 3 ist über ein Ventil 15 mit dem Gebläse 14 gekoppelt. Das Ventil 15 ist durch eine Bremskraftsteuerung 10 so steuerbar, daß sich in der Bremseinrichtung 3 ein gewünschter Unterdruck einstellen läßt. Durch das Zusammenwirken der Bremseinrichtung 3 mit der Fixier- und Andruckwalze 1, 2 wirken zwei entgegengesetzte Kräfte, nämlich eine in Aufzeichnungsträgertransportrichtung 6 gerichtete Antriebskraft und eine entgegen der Aufzeichnungsträgertransportrichtung 6 gerichtete Bremskraft auf das Endlospapier 4. Infolgedessen wird das Endlospapier 4 faltenfrei über die Vorwärmsättel 11, 12 gezogen.

Dem Bereich zwischen Bremseinrichtung 3 und den Walzen 1, 2, wird das Endlospapier mittels eines Traktorantriebes 16 mit konstanter Geschwindigkeit V_{A} (siehe Figur 3) zugeführt. Um Geschwindigkeitsschwankungen in der Fixierstation entgegenzuwirken, und negative Auswirkungen auf den Aufzeichnungsträger 4 zu vermeiden, ist in Aufzeichnungsträgertransportrichtung 6 vor der Bremseinrichtung 3 ein Längenausgleichselement 5 vorgesehen. Das Längenausgleichselement 5 ist als Schlaufenzieher 5 ausgebildet. Der Schlaufenzieher 5 ist um eine Schwenkachse 17 schwenkbar gelagert. Von dieser Schwenkachse 17 erstreckt sich ein an seinem äußeren Ende gekröpftes Leitblech 18 in Aufzeichnungsträgertransportrichtung 6. Das Leitblech 18 wird durch eine nicht dargestellte Feder so nach außen gedrückt, daß der Aufzeichnungsträgertransportweg verlängert wird. Der Schlaufenzieher 5 ist zwischen zwei Endpositionen, siehe Figur 2, schwenkbar. An der Endposition, an der der Aufzeichnungsträgertransportweg maximale Länge aufweist, ist ein erster Sensor a angeordnet. In der Schwenkposition des Schlaufenziehers 5, in der der Aufzeichnungsträgertransportweg seine minimale Länge erreicht, ist ein zweiter Sensor b angeordnet. Die Sensoren a, b sind elektrisch mit einem Zeiterfassungsmodul 8 gekoppelt. Dieses Zeiterfassungsmodul 8 erfaßt sowohl das Erreichen des Schlaufenziehers eines Sensors a, b, als auch die Zeit, die zwischen dem Erreichen des ersten Sensors a und dem Erreichen des zweiten Sensors b und umgekehrt verstreicht. Das Zeiterfassungsmodul 8 ist mit der Walzenantriebsteuerung 7, einer Vergleichseinrichtung 9 und der Bremskraftsteuerung 10 so gekoppelt, daß Informationen zwischen diesen Einheiten austauschbar sind.

Gemäß Figur 3 wird das Papier durch den Traktorantrieb 16 mit konstanter Geschwindigkeit V_{A} zur Fixierstation befördert. Dort wird es von der Fixierwalze 1 und der Andruckwalze 2 erfaßt und durch Friktion in Aufzeichnungsträgertransportrichtung 6 befördert. Dabei ist es zwischen der Bremseinrichtung 3 und den Walzen 1, 2 über die Vorwärmsättel 11, 12 gespannt. Die Schlaufe des Endlospapiers 4 vor der Bremseinrichtung 3 gewährleistet eine sichere Funktion der Fixiereinrichtung und einen Schutz des Endlospapiers 4 vor Beschädigung. Die Drehgeschwindigkeit der Fixier- und Andruckwalzen 1, 2 wird in Abhängigkeit von der Schlaufengröße gesteuert. Liegt eine große Schlaufe vor, wird der Papiertransport in der Fixierstation beispielsweise auf eine Geschwindigkeit V_{O1} beschleunigt. Liegt eine kleine Schlaufe vor, wird der Papiertransport in der Fixierstation auf eine untere Geschwindigkeit V_{U1} verlangsamt. Die obere Papiergeschwindigkeit V_{O1} ist größer als die mittlere Geschwindigkeit V_{A} und die untere Papiergeschwindigkeit V_{U1} ist kleiner als die mittlere Papiergeschwindigkeit V_{A}.

Die Schlaufengröße wird durch die beiden Sensoren a, b des Schlaufenziehers 5 erfaßt. Das Vorliegen der großen Schlaufe wird vom ersten Sensor a und das Vorliegen der kleinen Schlaufe wird vom zweiten Sensor b an das Zeiterfassungsmodul 8 gemeldet. Die erhaltene Schlaufeninformation wird im regulären schlupffreien Betrieb an die Walzenantriebsteuerung 7 weitergegeben, die die Drehzahl der Fixier- und Andruckwalze 1, 2 entsprechend ändert. Zusätzlich ermittelt das Zeiterfassungsmodul 8 die Zeitintervalle, die zwischen dem Erreichen des ersten Sensors a und dem Erreichen des zweiten Sensors b und umgekehrt liegen. Diese Zeiten t₁₁, t₁₂, sind abhängig von der Geschwindigkeit des Endlospapiers 4 und im Normalfall konstant. Wenn nun ein Schlupf zwischen Fixier- und/oder Andruckwalze 1, 2 und dem Endlospapier 4 entsteht, wird die Zeit größer, in der die Schlaufe verkleinert wird. Das ist die Zeit, in der sich der Schlaufenzieher 5 vom ersten Sensor a zum zweiten Sensor b bewegt. Die Verlängerung dieser Zeit t₁₂ ist dabei direkt proportional zum auftretenden Schlupf. Deshalb eignet sich diese Zeit t₁₂ als Maß für den Schlupf.

Da die Zeit t₁₂ ein Maß für den Schlupf ist, wird sie vom Zeiterfassungsmodul 8 an die Vergleichseinrichtung 9 gemeldet. In der Vergleichseinrichtung 9 wird die Schlaufenverkleinerungszeit t₁₂ mit einer Sollzeit tsoll verglichen. In Abhängigkeit dieses Vergleichs werden durch die Walzenantriebsteuerung 7, die Bremskraftsteuerung 10 und die Vergleichseinrichtung 9, die miteinander gekoppelt sind, Maßnahmen eingeleitet, die einem Schlupf entgegenwirken. Zu diesen Maßnahmen gehören eine Veränderung der Schwankungsbreite der Papiergeschwindigkeit v in der Fixierstation und eine Veränderung der Bremskraft der Bremseinrichtung 3. Die Bremskraft kann durch Verändern des Unterdrucks p in der Bremseinrichtung 3 vorgenommen werden. Der Unterdruck p ist durch das Ventil 15 einstellbar.

Da mit einem Druck- oder Kopiergerät unterschiedliche Aufzeichnungsträger 4 verarbeitbar sind, müssen vor Beginn des Druck- oder Kopiervorgangs Startbedingungen für den Transport des Aufzeichnungsträgers 4 in der Fixierstation festgelegt oder ermittelt werden. Zu den Eigenschaften des Aufzeichnungsträgers 4 zählen seine Breite pbr, sein Papiergewicht, seine Oberflächenbeschaffenheit, elektrostatische Eigenschaften, eventuelle Vordrucke auf dem Aufzeichnungsträger 4, etc.. Gemäß Figur 4 werden ein Druckanderungswert dp für die Bremseinrichtung 3, ein Geschwindigkeitsänderungswert dv, eine maximale Papiergeschwindigkeit vmax, ein minimalen Druck pmin und die Papierbreite pbr vorgegeben. Der Geschwindigkeitsänderungswert dv und der Druckänderungswert dp geben die Schrittweite an, mit denen Geschwindigkeit v und Unterdruck p während des Verfahrens änderbar sind. In Abhängigkeit von der Papierbreite pbr werden ein maximaler Druck pmax und ein Anfangsdruck pstart ermittelt. In einem weiteren Schritt wird eine minimale Geschwindigkeit vmin in Abhängigkeit von der Papierbreite pbr festgelegt. Ist die Papierbreite kleiner als ein erster Grenzwert für die Papierbreite pbr1, dann wird eine minimale Geschwindigkeit vmin=v1 eingestellt. Ist die Papierbreite pbr größer als der erste Grenzwert der Papierbreite pbr1 und kleiner oder gleich einer maximalen Papierbreite pbr_max, dann wird eine minimale Geschwindigkeit vmin=v2 eingestellt. Dabei gilt$\text{v2=v1+dv.}$

In einem weiteren Schritt wird die Anfangsgechwindigkeit vstart in Abhängigkeit von der Papierbreite pbr ermittelt. Ist die Papierbreite pbr größer als der erste Grenzwert der Papierbreite pbr1 und kleiner oder gleich der maximalen Papierbreite pbr_max, dann wird eine Anfangsgeschwindigkeit vstart=v1 eingestellt. Ist die Papierbreite größer oder gleich einer minimalen Papierbreite pbr_min aber kleiner als ein weiter Grenzwert der Papierbreite pbr2, wird eine Anfangsgeschwindigkeit vstart=v3 eingestellt. Treffen beide erstgenannten Bedingungen nicht zu, wird eine Anfangsgeschwindigkeit vstart=v2 eingestellt. Dabei gilt$\text{v3=v1+2·dv.}$

Das Verfahren zur Vermeidung von Schlupf ist im Ablaufdiagramm gemäß Figur 5 dargestellt. Zunächst wird eine Zeitvariable t=0 gesetzt. Das Zeiterfassungsmodul 8 liefert das Zeitintervall tx2, das die Zeit angibt, die der Schlaufenzieher 5 für eine Bewegung vom ersten Sensor a zum zweiten Sensor b benötigt. Das Zeitintervall tx2 ist abhängig von der konstanten Geschwindigkeit v_{A} und der Differenz der oberen Geschwindigkeit V_{O1}, V_{O2}, V_{O3} und der unteren Geschwindigkeit V_{U1}, V_{U2}, V_{U3}. Es gilt V1=(V_{U1}, V_{O1}), V2=(V_{U2}, V_{O2}), V3=(V_{U3}, V_{O3}).

Das Zeitintervall tx2 wird mit einer Sollzeit tsoll verglichen. Die Sollzeit tsoll ist für alle möglichen Geschwindigkeiten v1, v2, v3 konstant. Ist jedoch der Geschwindigkeitsänderungswert dv groß gewählt, dann muß er entsprechend der eingestellten Geschwindigkeit verändert werden. Die Sollzeit tsoll wird erhöht, wenn die obere Papiergeschwindigkeit V_{O1}, V_{O2}, V_{O3} verringert wird und verringert, wenn die obere Geschwindigkeit V_{O1}, V_{O2}, V_{O3} erhöht wird. Der zulässige Schlupf kann dadurch trotz großer Schwankungsbreite der Geschwindigkeit v konstant gehalten werden.

Ist das Zeitintervall tx2 größer als die Sollzeit tsoll, wird der Unterdruck p um den Druckänderungswert dp verringert. Anschließend wird geprüft, ob der Unterdruck p größer oder gleich dem minimalen Druck pmin ist. Ist dies der Fall, dann wird die Zeitvariable t=0 gesetzt und ein weiterer Vergleich des Zeitintervalls tx2 mit der Sollzeit tsoll vorgenommen. Ist das Zeitintervall tx2 immer noch größer, als die Sollzeit tsoll, wird der Unterdruck p weiter verringert, bis er kleiner als der minimale Druck pmin ist.

Ist dies der Fall, wird der Unterdruck p wieder auf den Wert des minimalen Drucks pmin gesetzt und die Papiergeschwindigkeit um den Geschwindigkeitsänderungswert dv erhöht. Ist die Papiergeschwindigkeit v nach ihrer Änderung kleiner oder gleich der maximalen Papiergeschwindigkeit vmax, dann wird der Unterdruck p auf den Wert des Anfangsdrucks pstart gesetzt und der Regelvorgang wird nach Setzen der Zeitvariable t=0 erneut begonnen. Ist der Wert der Papiergeschwindigkeit v nach seiner Erhöhung größer als die maximale Papiergeschwindigkeit vmax, wird die Papiergeschwindigkeit v=vmax gesetzt. Anschließend wird überprüft, ob das Zeitintervall tx2 größer als ein Maximalwert tmax für das Zeitintervall tx2 ist. Dabei gilt$\text{tmax>tsoll.}$

Ist das Zeitintervall tx2 größer als die maximale Sollzeit tmax, wird der Druckbetrieb unterbrochen und eine Fehlermeldung F am Druck- oder Kopiergerät ausgegeben. Ist das Zeitintervall tx2 jedoch nicht größer als die maximale Sollzeit tmax, wird der Druckbetrieb aufrechterhalten.

Ist das Zeitintervall tx2 kleiner als die Sollzeit tsoll, dann wird die Straffung des Endlospapiers 4 optimiert. Wird während einer Vergleichszeit dt die Bedingung, daß das Zeitintervall tx2 kleiner der Sollzeit tsoll ist stets erfüllt, und anschließend die Vergleichs zeit dt überschritten, wird der Unterdruck p um den Druckänderungswert dp erhöht. Ist nach dieser Druckerhöhung der Wert des Unterdrucks kleiner oder gleich dem maximalen Druck pmax, dann wird die Zeitvariable t=0 gesetzt und der Regelvorgang neu gestartet. Überschreitet dagegen der Wert des Unterdrucks p den maximalen Druck pmax, wird die Papiergeschwindigkeit v um den Geschwindigkeitsänderungswert dv verringert. Ist der Wert der Papiergeschwindigkeit v nach seiner Verringerung größer oder gleich der minimalen Papiergeschwindigkeit vmin, dann wird der Unterdruck p auf den Anfangsdruck pstart eingestellt und der Regelvorgang neu gestartet. Ist der Wert der Papiergeschwindigkeit v kleiner als die minimale Geschwindigkeit vmin, dann wird die Papiergeschwindigkeit v auf den Wert der minimalen Geschwindigkeit vmin gesetzt und der Regelvorgang neu gestartet. Ist also der maximale Druck pmax und die minimale Geschwindigkeit vmin erreicht und ist das Zeitintervall tx2 kleiner als die Sollzeit tsoll, werden keine Veränderungen mehr vorgenommen, da ein Schlupf nicht mehr auftritt.

### Bezugszeichenliste

- 1 =: Fixierwalze
- 2 =: Andruckwalze
- 3 =: Bremseinrichtung
- 4 =: Aufzeichnungsträger
- 5 =: Längenausgleichselement/Schlaufenzieher
- 6 =: Aufzeichnungsträgertransportrichtung
- 7 =: Walzenantriebssteuerung
- 8 =: Zeiterfassungsmodul
- 9 =: Vergleichseinrichtung
- 10 =: Bremskraftsteuerung
- 11 =: Vorwärmsattel
- 12 =: Vorwärmsattel
- 13 =: Schlauchverbindungen
- 14 =: Gebläse
- 15 =: Ventil
- 16 =: Traktorantrieb
- 17 =: Schwenkachse
- 18 =: Leitblech
- a =: erster Sensor
- b =: zweiter Sensor
- dp =: Druckänderungswert
- dt =: Vergleichszeit
- dv =: Geschwindigkeitsänderungswert
- F =: Fehlermeldung
- P =: Unterdruck
- pbr =: Papierbreite
- pbr1,pbr2, =: Grenzwert der Papierbreite
- pbr_max =: maximale Papierbreite
- pbr_min =: minimale Papierbreite
- pmax =: maximaler Unterdruck
- pmin =: minimaler Unterdruck
- pstart =: Anfangsdruck
- t =: Zeitvariable
- tmax =: maximale Sollzeit
- tsoll =: Sollzeit
- tx2, txy =: Auslenkzeit, Zeitintervall
- V_{A} =: konstante Geschwindigkeit
- Vmax =: maximale Papiergeschwindigkeit
- Vmin =: minimale Geschwindigkeit
- V_{O1},V_{O2},V_{O3} =: obere Papiergeschwindigkeit
- Vstart =: Anfangsgeschwindigkeit
- V_{U1},V_{U2},V_{U3} =: untere Papiergeschwindigkeit

## Patentansprüche

1. System zur Vermeidung von Schlupf beim Transport eines in Endlosform vorliegenden Aufzeichnungsträgers (4) in einer Fixierstation eines elektrografischen Druck- oder Kopiergeräts, wobei
- der Aufzeichnungsträger (4) mittels zweier in der Fixierstation enthaltener Walzen (1, 2) durch Friktion in Aufzeichnungsträgertransportrichtung (6) transportierbar ist,
- diesen Walzen (1, 2) eine Bremseinrichtung (3) zum Straffen des Aufzeichnungsträgers (4) in Aufzeichnungsträgertransportrichtung (6) vorgelagert ist,
- der Bremseinrichtung (3) ein um eine Schwenkachse (17) schwenkbarer Schlaufenzieher (5) zur Angleichung der Länge des Aufzeichnungsträgertransportweges an die Länge des der Fixierstation mit konstanter Geschwindigkeit zuführbaren Aufzeichnungsträgers (4) vorgelagert ist,
- dem Schlaufenzieher (5) an seinen Auslenkpunkten (a, b) Sensoren zugeordnet sind und
- eine Walzenantriebssteuerung (7) abhängig vom Erreichen dieser Auslenkpunkte (a, b) des Schlaufenziehers (5) die Drehzahl der Walzen (1, 2) steuert
**dadurch gekennzeichnet**, daß das System enthält,
- ein die Auslenk- und Verweilzeit (t12) zwischen dem Erreichen des Auslenkpunktes (a), bei dem eine maximale Länge des Aufzeichnungsträgertransportweges vorliegt und dem Erreichen eines anderen Auslenkpunktes (b) des Schlaufenziehers (5)(5) erfassendes Zeiterfassungsmodul (8),
- eine die erfaßte Auslenk- und Verweilzeit (t12) mit einer Soll-Auslenk- und Verweilzeit (tsoll) vergleichenden Vergleichseinrichtung (9),
- eine die auf den Aufzeichnungsträger (4) wirkende Bremskraft der Bremseinrichtung (3) so steuernde Bremskraftsteuerung (10), daß bei Überschreiten der Soll-Auslenk- und Verweilzeit (tsoll) durch die erfaßte Auslenkund Verweilzeit (t12) die Bremskraft verringert wird und
- Mittel die eine Veränderung der Grundeinstellung von Bremskraft und Walzendrehzahl bei Erreichen eines Grenzwertes der Bremskraft bewirken.

2. System nach Anspruch 1, bei dem die Bremskraftsteuerung (10) die Bremskraft so steuert, daß bei Unterschreiten der Soll-Auslenkzeit (tsoll) die Bremskraft erhöht wird.

3. System nach einem der Ansprüche 1 oder 2, bei dem bei Erreichen einer minimalen Bremskraft
- die Walzenantriebssteuerung (7) die Differenz der Walzen-Drehzahlen erhöht, die bei Erreichen verschiedener Auslenkpunkte des Schlaufenziehers (5) eingestellt werden und
- die Bremskraftsteuerung (10) die Bremskraft auf einen Sollwert einstellt.

4. System nach einem der Ansprüche 1 bis 3, bei dem bei Vorliegen einer maximalen Bremskraft und einer der Soll-Auslenkzeit entsprechenden Auslenkzeit
- die Walzenantriebssteuerung (7) die Differenz der Walzen-Drehzahlen erniedrigt, die bei Erreichen verschiedener Auslenkpunkte des Schlaufenziehers (5) eingestellt werden und
- die Bremskraftsteuerung (10) die Bremskraft auf einen Sollwert einstellt.

5. System nach einem der Ansprüche 3 oder 4, bei dem bei Vorliegen
- einer minimalen Bremskraft,
- einer maximalen Differenz der Walzen-Drehzahlen und
- einer Überschreitung einer maximalen Auslenkzeit, der Druckbetrieb unterbrochen wird.

6. System nach einem der Ansprüche 1 bis 5, bei dem als Bremseinrichtung (3) eine pneumatische Bremse vorgesehen ist, die über ein steuerbares Ventil mit einem Gebläse gekoppelt ist.

7. Verfahren zur Vermeidung von Schlupf beim Transport eines in Endlosform vorliegenden Aufzeichnungsträgers (4) in einer Fixierstation eines elektrografischen Druck- oder Kopiergeräts, wobei
- der Aufzeichnungsträger (4) mittels zweier in der Fixierstation enthaltener Walzen (1, 2) durch Friktion in Aufzeichnungsträgertransportrichtung (6) transportierbar ist,
- diesen Walzen (1, 2) eine Bremseinrichtung (3) zum Straffen des Aufzeichnungsträgers (4) in Aufzeichnungsträgertransportrichtung (6) vorgelagert ist und
- der Bremseinrichtung (3) ein um eine Schwenkachse (17) schwenkbarer Schlaufenzieher (5) zur Angleichung der Länge des Aufzeichnungsträgertransportweges an die Länge des der Fixierstation mit konstanter Geschwindigkeit zuführbaren Aufzeichnungsträgers (4) vorgelagert ist,
- dem Schlaufenzieher (5) an seinen Auslenkpunkten (a, b) Sensoren zugeordnet sind und
- eine Walzenantriebssteuerung (7) abhängig vom Erreichen dieser Auslenkpunkte (a, b) des Schlaufenziehers (5) die Drehzahl der Walzen (1, 2) steuert,
gekennzeichnet durch folgende Verfahrensschritte:
- die Auslenk- und Verweilzeit (t12) zwischen dem Erreichen des Auslenkpunktes (a), bei dem eine maximale Länge des Aufzeichnungsträgertransportweges vorliegt und dem Erreichen eines anderen Auslenkpunktes (b) des Schlaufenziehers (5) wird erfaßt,
- die erfaßte Auslenk- und Verweilzeit (t12) wird mit einer Soll-Auslenk- und Verweilzeit (tsoll) verglichen,
- die auf den Aufzeichnungsträger (4) wirkende Bremskraft der Bremseinrichtung (3) wird so gesteuert, daß bei Überschreiten der Soll-Auslenk- und Verweilzeit (tsoll) durch die erfaßte Auslenk- und Verweilzeit (t12) die Bremskraft verringert wird, und
- eine Veränderung der Grundeinstellung von Bremskraft und Walzendrehzahl erfolgt bei Erreichen eines Grenzwertes der Bremskraft.

## Claims

1. A system for avoiding slip in the transport of a recording substrate (4), which is present in continuous form, in a fixing station of an electrographic printer or copier,
- the recording substrate (4) being able to be transported by friction in the recording substrate transport direction (6) by means of two rollers (1, 2) contained in the fixing station,
- these rollers (1, 2) being preceded by a braking device (3) for tautening the recording substrate (4) in the recording substrate transport direction (6),
- the braking device (3) being preceded by a loop tensioner (5) which can be pivoted about a pivot axis (17), for equalizing the length of the recording substrate transport path to the length of the recording substrate (4), which can be fed to the fixing station at constant speed,
- sensors being assigned to the loop tensioner (5) at its deflection points (a, b), and
- a roller drive controller (7) controlling the rotational speed of the rollers (1, 2) as a function of reaching these deflection points (a, b) of the loop tensioner (5),
characterized in that the system contains
- a time registering module (8) registering the deflection and dwell time (t12) between reaching the deflection point (a), at which there is a maximum length of the recording substrate transport path, and reaching another deflection point (b) of the loop tensioner (5),
- a comparison device (9) comparing the registered deflection and dwell time (t12) with a desired deflection and dwell time (tsp),
- a braking force controller (10) controlling the braking force of the braking device (3) acting on the recording substrate (4), the control being such that the braking force is reduced if the desired deflection and dwell time (tsp) is exceeded by the registered deflection and dwell time (t12), and
- means which bring about a variation in the basic setting of braking force and roller rotational speed when a limiting value of the braking force is reached.

2. The system as claimed in claim 1, in which the braking force controller (10) controls the braking force such that the braking force is increased if the desired deflection time (tsp) is not reached.

3. The system as claimed in either of claims 1 and 2, in which, on reaching a minimum braking force
- the roller drive controller (7) increases the difference between the roller rotational speeds, which are set on reaching various deflection points of the loop tensioner (5) and
- the braking force controller (10) sets the braking force to a desired value.

4. The system as claimed in one of claims 1 to 3, in which, if a maximum braking force is present and a deflection time corresponding to the desired deflection time is present,
- the roller drive controller (7) lowers the difference between the roller rotational speeds, which are set on reaching various deflection points of the loop tensioner (5), and
- the braking force controller (10) sets the braking force to a desired value.

5. The system as claimed in either of claims 3 and 4, in which, if
- a minimum braking force is present
- a maximum difference between the roller rotational speeds is present and
- a maximum deflection time is exceeded, the printing operation is interrupted.

6. The system as claimed in one of claims 1 to 5, in which a pneumatic brake, which is coupled via a controllable valve to a blower, is provided as braking device (3).

7. A process for avoiding slip in the transport of a recording substrate (4), which is present in continuous form, in a fixing station of an electrographic printer or copier,
- the recording substrate (4) being able to be transported by friction in the recording substrate transport direction (6) by means of two rollers (1, 2) contained in the fixing station,
- these rollers (1, 2) being preceded by a braking device (3) for tautening the recording substrate (4) in the recording substrate transport direction (6), and
- the braking device (3) being preceded by a loop tensioner (5), which can be pivoted about a pivot axis (17), for equalizing the length of the recording substrate transport path to the length of the recording substrate (4), which can be fed to the fixing station at constant speed,
- sensors being assigned to the loop tensioner (5) at its deflection points (a, b), and
- a roller drive controller (7) controls the rotational speed of the rollers (1, 2) as a function of reaching these deflection points (a, b) of the loop tensioner (5),
characterized by the following process steps:
- the deflection and dwell time (t12) between reaching the deflection point (a), at which there is a maximum length of the recording substrate transport path, and reaching another deflection point (b) of the loop tensioner (5) is registered,
- the registered deflection and dwell time (t12) is compared with a desired deflection and dwell time (tsp),
- the braking force of the braking device (3) acting on the recording substrate (4) is controlled such that the braking force is reduced if the desired deflection and dwell time (tsp)
is exceeded by the registered deflection and dwell time (t12), and
- a variation in the basic setting of braking force and roller rotational speed is carried out when a limiting value of the braking force is reached.

## Revendications

1. Système pour éviter le glissement lors du transport d'un support d'enregistrement (4) se présentant sous une forme sans fin dans un poste de fixage d'un appareil d'impression ou de copie électrographique, dans lequel :
- le support d'enregistrement (4) peut être transporté par friction dans le sens (6) du transport du support d'enregistrement, au moyen de deux rouleaux (1, 2) contenus dans le poste de fixage,
- un dispositif de freinage (3) servant à tendre le support d'enregistrement (4) est placé en amont de ces rouleaux (1, 2) par référence au sens (6) du transport du support d'enregistrement,
- un tendeur de boucle (5) qu'on peut faire pivoter autour d'un axe de pivotement (17) et qui est destiné à rendre la longueur de la course de transport du support d'enregistrement égale à la longueur du support d'enregistrement (4) qui peut être acheminée au poste de fixage à une vitesse constante, est placé en amont du dispositif de freinage (3),
- des capteurs sont associés au tendeur de boucle (5) au niveau de ses points d'excursion (a, b), et
- une commande (7) d'entraînement des rouleaux commande la vitesse de rotation des rouleaux (1, 2) en fonction de l'arrivée à ces points d'excursion (a, b) du tendeur de boucle (5), **caractérisé** en ce que le système comprend :
- un module (8) de détection du temps qui détecte le temps d'excursion et d'arrêt (t12) entre l'arrivée au point d'excursion (a), auquel la course de transport du support d'enregistrement possède sa longueur maximale, et l'arrivée à un autre point d'excursion (b), du tendeur de boucle (5),
- un dispositif comparateur (9) qui compare le temps d'excursion et d'arrêt (t12) détecté à un temps d'excursion et d'arrêt de consigne (tconsigne),
- une commande de force de freinage (10) qui commande la force de freinage du dispositif de freinage (3) qui agit sur le support d'enregistrement (4) de telle manière que la force de freinage soit réduite, lorsque le temps d'excursion et d'arrêt de consigne (tconsigne) est dépassé par le temps d'excursion et d'arrêt détecté (t12), et
- des moyens qui déterminent une modification du réglage de base de la force de freinage et de la vitesse de rotation des rouleaux lors de l'arrivée à une valeur limite de la force de freinage.

2. Système selon la revendication 1, dans lequel la commande de force de freinage (10) commande la force de freinage de telle manière que la force de freinage soit augmentée, lorsqu'on passe au-dessous du temps d'excursion de consigne (tconsigne).

3. Système selon une des revendications 1 et 2, dans lequel, lors de l'arrivée à une force de freinage minimale,
- la commande (7) d'entraînement des rouleaux augmente la différence entre les vitesses de rotation des rouleaux qui sont établies pour l'arrivée à différents points d'excursion du tendeur de boucle (5) et
- la commande de force de freinage (10) règle la force de freinage sur une valeur de consigne.

4. Système selon une des revendications 1 à 3, dans lequel, en présence d'une force de freinage maximale et d'un temps d'excursion correspondant au temps d'excursion de consigne,
- la commande (7) d'entraînement des rouleaux diminue la différence entre les vitesses de rotation des rouleaux qui sont établies pour l'arrivée à différents points d'excursion du tendeur de boucle (5) et
- la commande de force de freinage (10) règle la force de freinage sur une valeur de consigne.

5. Système selon une des revendications 3 et 4, dans lequel, en présence
- d'une force de freinage minimale,
- d'une différence maximale entre les vitesses de rotation des rouleaux, et
- d'un dépassement d'un temps d'excursion maximal, l'opération d'impression est interrompue.

6. Système selon une des revendications 1 à 5, dans lequel il est prévu comme dispositif de freinage (3) un frein pneumatique qui est accouplé à un ventilateur par l'intermédiaire d'une valve pouvant être commandée.

7. Procédé pour éviter le glissement lors du transport d'un support d'enregistrement (4) se présentant sous une forme sans fin dans un poste de fixage d'un appareil d'impression ou de copie électrographique, dans lequel
- le support d'enregistrement (4) peut être transporté par friction dans le sens (6) du transport du support d'enregistrement, au moyen de deux rouleaux (1, 2) contenus dans le poste de fixage,
- un dispositif de freinage (3) servant à tendre le support d'enregistrement (4) est placé en amont de ces rouleaux (1, 2) par référence au sens (6) du transport du support d'enregistrement,
- un tendeur de boucle (5) qu'on peut faire pivoter autour d'un axe de pivotement (17) et qui est destiné à rendre la longueur de la course de transport du support d'enregistrement égale à la longueur du support d'enregistrement (4) qui peut être acheminée au poste de fixage à une vitesse constante, est placé en amont du dispositif de freinage (3), et
- des capteurs sont associés au tendeur de boucle (5) au niveau de ses points d'excursion (a, b), et
- une commande (7) d'entraînement des rouleaux commande la vitesse de rotation des rouleaux (1, 2) en fonction de l'arrivée à ces points d'excursion (a, b) du tendeur de boucle (5), **caractérisé** par les phases de procédé suivantes :
- on détecte le temps d'excursion et d'arrêt (t12) entre l'arrivée au point d'excursion (a), auquel la course de transport du support d'enregistrement est maximale, et l'arrivée à un autre point d'excursion (b), du tendeur de boucle (5),
- on compare le temps d'excursion et d'arrêt (t12) détecté à un temps d'excursion et d'arrêt de consigne (tconsigne),
- on commande la force de freinage du dispositif de freinage (3) qui agit sur le support d'enregistrement (4) de telle manière que la force de freinage soit réduite, lorsque le temps d'excursion et d'arrêt de consigne (tconsigne) est dépassé par le temps d'excursion et d'arrêt détecté (t12), et
- il se produit une modification du réglage de base de la force de freinage et de la vitesse de rotation des rouleaux lors de l'arrivée à une valeur limite de la force de freinage.
